# EUROPÄISCHE PATENTSCHRIFT

(11) **EP 0 799 958 B1**
(45) Veröffentlichungstag und Bekanntmachung des Hinweises auf die Patenterteilung: **11.12.2002**
(21) Anmeldenummer: 97105553.8
(22) Anmeldetag: 03.04.1997
(51) Int. Cl.: E05B 65/36, E05B 17/22

(54) **Verfahren und Vorrichtung zur Steuerung einer Anzahl von untereinander kommunizierenden Aktuatoren**
Method and device for control of a number of mutually communicating actuators
Méthode et dispositif contrôlant un nombre d'actionneurs communicant entre eux

(30) Priorität: 04.04.1996 DE 19613590
(43) Veröffentlichungstag der Anmeldung: 08.10.1997
(73) Patentinhaber: SGS-THOMSON MICROELECTRONICS GMBH, 85630 Grasbrunn (DE)
(72) Erfinder: Burnus, Oliver, 29393 Gross Oesingen (DE); Reichmeyer, Hans, 85567 Grafing (DE)
(74) Vertreter: Klunker . Schmitt-Nilson . Hirsch

(56) Entgegenhaltungen:
- DE-A- 4 403 274
- DE-A- 19 518 306
- DE-A- 19 539 753
- DE-C- 4 410 583

## Beschreibung

Die Erfindung betrifft ein Verfahren und eine Vorrichtung zur Steuerung einer Anzahl von untereinander kommunizierenden Aktuatoren, wobei jeder der Aktuatoren mindestens einen Signalgeber zur Ermittlung des Zustandes des Aktuators aufweist und von mindestens einem Steuergerät in Abhängigkeit des Zustandes mindestens eines der Aktuatoren Steuersignale erzeugt werden, mit denen Stellelemente der Aktuatoren gesteuert werden.

Die DE-A-44 03 274 beschreibt eine Schaltungsanordnung zur Steuerung von einzelnen Verstelleinrichtungen, die eine Überwachungsschaltung für thermische Überlastzustände von elektrischen oder elektronischen Komponenten, wie z.B. Motoren oder Relais, beinhaltet und sich besonders zur Überwachung der Temperatur eines Stellgliedes eines Kraftfahrzeuges eignet. Zu diesem Zweck wird ein temperaturabhängiges Bauelement eines Impulsgenerators, beispielsweise ein Widerstand R, ein Kondensator C einer frequenzbestimmenden RC-Schaltung oder eine Diode des Impulsgenerators, herangezogen. Die von dem Impulsgenerator an einen Mikrocontroller gelieferte Impulsfolge unterliegt einer temperaturabhängigen Pulsbreltenmodulation, mit deren Hilfe der Mikrocontroller Informationen über die Temperatur erhält.

Aus der deutschen Offenlegungsschrift DE 36 28 706 A1 ist ein Zentralverriegelungssystem bekannt, bei dem jeder Aktuator des Zentralverriegelungssystems über ein Bussystem mit einer zentralen Steuereinheit verbunden ist, welche die von den Signalgebern der einzelnen Aktuatoren registrierten Zustandsparameter der Türen auswertet. Die von den Signalgebern gelieferten Zustandssignale werden dann in der zentralen Steuereinheit entsprechend einem gespeicherten Programm in Steuersignale für die Stellelemente der Aktuatoren umgesetzt. Diese werden dann den Stellelementen wiederum über das Bussystem zugeführt.

Des weiteren ist in der deutschen Offenlegungsschrift DE 42 19 212 A1 ein Zentralverriegelungssystem beschrieben, bei dem jeder Aktuator eine eigene Steuereinheit aufweist, welcher sowohl die Datensignale der Signalgeber ihres Aktuators als auch ausgewählte Datensignale der Signalgeber der übrigen Aktuatoren des Zentralverriegelungssystems zugeführt werden. Jede Steuereinheit fragt die Signalinformationen der einzelnen Signalgeber ihres Aktuators ab und berechnet anhand dieser Datensignale sowie in Abhängigkeit von ausgewählten Datensignalen der anderen Aktuatoren Steuersignale für diejenigen Stellelemente der Zentralverriegelung und der Diebstahlsicherung, welche dem jeweiligen Aktuator zugeordnet sind. Zur Übertragung der ausgewählten Datensignale ist ein Bussystem vorgesehen, auf dem von den Aktuatoren ausgesendete Signale in Zeitmultiplexverfahren übertragen werden.

Weiterhin ist aus der deutschen Offenlegungsschrift DE 195 18 306 A1 eine Vorrichtung zur Steuerung einer Anzahl von untereinander kommunizierenden Aktuatoren eines Komfortsteuerungssystems für Kraftfahrzeuge bekannt. Das Komfortsteuerungssystem beinhaltet neben der Zentraiverriegelungssteuerung der Türen und der Heckklappe des Kraftfahrzeuges die Steuerung der Fensterheber, der Außenspiegel, des Lock-/Unlock-Schalters an der Fahrertür, die Innenraumbeleuchtung sowie ein Gesamtdiagnosesystem. Jede der Systemkomponenten weist einen eigenen Aktuator auf, dessen Stellelement entweder von einer eigenen dezentralen Steuereinheit oder direkt von einem mit den dezentralen Steuereinheiten kommunizierenden Steuergerät gesteuert wird.

Bei den bekannten Zentralverriegelungs- oder Komfortsteuerungssystemen kann es sowohl in den Aktuatoren als auch in den Steuereinheiten durch eine große Anzahl von Betätigungen, vorwiegend durch den Benutzer, zu einer schnellen Temperaturerhöhung bis hin zur Überhitzung und damit zum Ausfall der einzelnen Aktuatoren oder Steuereinheiten oder des gesamten Systems kommen.

Die Aufgabe der Erfindung liegt deshalb darin, ein Verfahren und eine Vorrichtung zur Steuerung einer Anzahl von untereinander kommunizierenden Aktuatoren eines Zentralverriegelungs- oder Komfortsteuerungssystem zu schaffen, mit dessen Hilfe eine Überhitzung der Aktuatoren oder Steuergeräte bei einer Vielzahl von Betätigungen der Aktuatoren in solcher Weise vermieden werden kann, dass bei dem Benutzer der Eindruck vermieden wird, einer der Aktuatoren sei fehlerhaft geworden.

Die Aufgabe wird durch die Merkmale des Verfahrensanspruchs 1 und durch die Merkmale des Vorrichtungsanspruchs 9 gelöst. Vorteilhafte Aus- und Weiterbildungen sind in den Unteransprüchen dargestellt.

Erfindungsgemäß wird die Temperatur jedes der Aktuatoren und/oder des mit den Aktuatoren zusammenarbeitenden Steuergerätes ermittelt. In welchem Bauteil (Aktuator oder Steuergerät) dabei die Temperatur erfaßt wird, hängt von der Temperaturempfindlichkeit der einzelnen Bauteile ab. Bei Überschreiten eines für das entsprechende Bauteil definierten Temperaturschwellenwertes durch die gemessene Temperatur im Bauteil wird ein Steuersignal zur Nichtansteuerung aller Stellelemente der untereinander kommunizierenden Aktuatoren solange erzeugt, bis die erfaßte erhöhte Temperatur in dem Aktuator oder Steuergerät den Temperaturschwellenwert um einen definierten Temperaturwert unterschritten hat. Nach der Erfindung werden also alle zu einer Funktionsgruppe gehörenden Stellelemente, beispielsweise die Aktuatoren der Zentralverriegelungseinrichtung, solange nicht angesteuert, bis die Temperatur des entsprechenden Bauteils den Temperaturschwellenwert um den definierten Temperaturwert unterschreitet.

Gemäß einer Weiterbildung der Erfindung wird für jeden Aktuator eine Sicherheitsbetätigung während des Überschreitens des Temperaturschwellenwertes in einem Bauteil zugelassen. Bei einer Zentralverriegelungseinrichtung ist eine Entriegelung der Türen noch möglich.

Eine weitere Ausbildung der Erfindung sieht vor, daß ein zweiter Temperaturschwellenwert festgelegt wird, dessen Wert kleiner als der Wert des ersten Temperaturschwellenwertes ist. Bei Überschreiten des zweiten Temperaturschwellenwertes in einem Aktuator oder einem Steuergerät wird ein Warnsignal erzeugt und gegebenenfalls zur Anzeige gebracht. Des weiteren kann vorgesehen werden, daß in Abhängigkeit von dem Warnsignal die Ansteuerung der Stellelemente der Aktuatoren modifiziert wird. Hier besteht eine Möglichkeit darin, die Pausenzeiten zwischen den Steuersignalen, mit denen die Stellelemente der Aktuatoren angesteuert werden, zu vergrößern.

Die Ermittlung der Temperatur erfolgt vorteilhafterweise in den Steuergeräten direkt, beispielsweise durch einen im Steuergerät implementierten Temperatursensor. In den Aktuatoren kann die Temperaturerfassung über eine Ermittlung der Anzahl der Betätigungen pro Zeiteinheit erfolgen.

Der Vorteil der Erfindung liegt dabei insbesondere auch darin, daß bei Überschreitung der Temperatur in einem Bauteil (Aktuator oder Steuergerät) nicht nur der einzelne Aktuator nicht betätigbar ist, sondern das gesamte Funktionssystem synchron für einen bestimmten Zeitraum außer einer zulässigen Sicherheitsbetätigung außer Kraft gesetzt wird. Damit entsteht bei dem Fahrzeugbenutzer nicht das Gefühl, daß ein Fehler des einzelnen Aktuators vorliegt.

Nachfolgend wird die Erfindung anhand eines Ausführungsbeispiels näher beschrieben. Die zugehörigen Zeichnungen zeigen:
- Figur 1: das Blockschaltbild eines Komfortsteuerungssystems eines Kraftfahrzeugs,
- Figur 2: das Blockschaltbild einer Zentralverriegelungseinrichtung,
- Figur 3: einen möglichen Verlauf der Temperatur in einem Steuergerät und
- Figur 4: eine Erfassung der Temperatur über die Anzahl der Betätigungen in einem Aktuator.

Das in Figur 1 gezeigte Komfortsteuerungssystem für ein Kraftfahrzeug beinhaltet neben einer Zentralverriegelungseinrichtung für die Türen VL; VR, HL, HR und die Heckklappe HK die Steuerung der Fensterheber FL, FR, die Steuerung des rechten und linken Außenspiegels AL; AR, die Steuerung des Lock-/Unlock-Schalters 7 an der Fahrertür VL, die Innenraumbeleuchtung LI sowie ein Gesamtdiagnosesystem. Jede der Systemkomponenten weist einen eigenen Aktuator (in Figur 1 sind nur die Aktuatoren 1 bis 4 der Zentralverriegelungseinrichtung dargestellt) auf, dessen Stellelement entweder von einem dezentralen Steuergerät E1 bis E4 oder direkt von dem zentralen Steuergerät ZSG gesteuert wird, wobei der Lock-/Unlock-Schalter 7 hier ebenfalls über das Steuergerät E1 gesteuert wird. Der Datenaustausch zwischen den Steuergeräten E1 bis E4 und dem zentralen Steuergerät ZSG erfolgt beim Ausführungsbeispiel über ein Bussystem D, wobei jedes Steuergerät unter seiner spezifischen Kennung Informationen an das zentrale Steuergerät sendet. Dieses wiederum übermittelt seine Daten in den einzelnen Aktuatoren zugeordneten Telegrammen an die Steuergeräte E1 bis E4.

Im weiteren wird die Erfindung am Beispiel der Steuerung der Zentralverriegelung der einzelnen Türen dargestellt (Figur 2). Jede der Türen VL, VR, HL, HR ist mit einem als Türschloß ausgebildeten elektrisch oder pneumatisch angetriebenen Aktuator 1 bis 4 und mit den zentralen Steuergeräten E1 bis E4 ausgestattet, die miteinander und mit dem zentralen Steuergerät ZSG über das Bussystem D miteinander kommunizieren. Jeder der Aktuatoren 1 bis 4 weist je nach Einsatzort eine unterschiedliche Anzahl von Signalgebern 5 auf. Die Signalgeber 5a der Aktuatoren 1 und 2 geben jeweils ein Zustandssignal I1 "System Öffnen" und die Signalgeber 5b ein Zustandssignal I2 "System Schließen" an die dezentralen Steuereinheiten E1 und E2. Sie dienen also zur Steuerung der Zentralverriegelungseinrichtung durch den Benutzer. Die Signalgeber 5c und 5d der Aktuatoren 1 bis 4 senden jeweils ein Zustandssignal I3, 14, das angibt, ob die jeweilige Tür offen oder geschlossen ist. Die Signalgeber 5e geben an, ob die Diebstahlsicherung aktiviert ist. Die Türen HL und HR weisen keine vom Benutzer aktivierbaren Aktuatoren 3 und 4 auf. Aus diesem Grund fehlen hier die entsprechenden Signalgeber 5a und 5b. Alle Signalgeber sind als Hall-Sensoren oder Mikroschalter ausgeführt. Jedes der Steuergeräte E1 bis E4 der Aktuatoren 1 bis 4 erhält kontinuierlich die Zustandssignale Iₙ seines eigenen Signalgebers 5 als auch die Zustandsinformationen der anderen Aktuatoren über deren Steuergeräte und berechnet aus diesen die Steuersignale S1, S2 zur Ansteuerung des ihm zugeordneten Motors M1 bis M4. Zusätzlich werden alle Zustandssignale Iₙ auch dem zentralen Steuergerät ZSG zugeführt, das weitere nicht dargestellte Funktionen steuert und mit einer Zustandsanzeige 6 verbunden ist. Die Übertragung der Zustandssignale zwischen den Steuergeräten E1 bis E4 und dem zentralen Steuergerät ZSG erfolgt im Zeitmultiplexverfahren, wobei das zentrale Steuergerät den Datenverkehr auf dem Datenbus steuert. Neben den Aktuatoren 1 bis 4 können die dezentralen Steuergeräte E1 bis E4 auch weitere Aktuatoren steuern. So ist in Figur 2 an der Tür VL ein Lock/Unlock-Schalter 7 vorgesehen, dessen Steuerung über zusätzliche elektrische Verbindungen L1 und L2 vom Steuergerät E1 übernommen wird.

Aufgrund einer Vielzahl von durch den Fahrzeugbenutzer erfolgender Betätigungen einzelner Aktuatoren 1 bis 4 in einer kurzen Zeitspanne kann es zu Überhitzungen einzelner Aktuatoren oder Steuergeräte und im Extremfall zum Ausfall dieser Bauteile kommen. Zur Vermeidung einer Überhitzung einzelner Aktuatoren 1 bis 4 oder Steuergeräte E1 bis E4 wird die Temperatur ϑ dieser Bauteile erfaßt. In den Steuergeräten kann dies über in ihnen implementierte nicht dargestellte Temperatursensoren erfolgen. Überschreitet die Temperatur ϑ des Steuergerätes E1 bis E4 einen unteren Temperaturschwellenwert ϑ₂ (Figur 3), wird von dem Steuergerät ein Warnsignal erzeugt, das über das Bussystem allen anderen Steuergeräten E1 bis E4 mitgeteilt wird. Aufgrund des Warnsignals werden dann die Steuersignale S1 und S2, mit denen die Motoren M1 bis M4 der Aktuatoren 1 bis 4 angesteuert werden, modifiziert, so daß sich die Pausenzeit zwischen den Ansteuerungen der Aktuatoren vergrößert. Überschreitet trotzdem in einem Steuergerät, z. B. E1, die Temperatur ϑ einen oberen Temperaturschwellenwert ϑ₁, wird an alle Steuergeräte ein Signal gesendet, aufgrund dessen keine Ansteuerung der Aktuatoren 1 bis 4 erfolgt, bis die Temperatur im Steuergerät E1 den oberen Temperaturschwellenwert ϑ₁ um einen definierten Temperaturwert ϑₕ unterschritten hat. Es wird jedoch während des Überschreitens des oberen Temperaturschwellenwertes ϑ₁ noch eine einmalige Sicherheitsbetätigung der Aktuatoren zugelassen, um die Türen gegebenenfalls öffnen zu können.

Bei den Aktuatoren besteht die Möglichkeit der Temperaturermittlung über die Erfassung der Anzahl der Betätigungen B pro Zeiteinheit t. Dazu ist jedem Aktuator 1 bis 4 ein nicht dargestellter Betätigungszähler zugeordnet, welcher sich im dezentralen Steuergerät E1 bis E4 befindet. Der Betätigungszähler inkrementiert bei jeder Betätigung des Lock/Unlock-Schalters 7, wenn die Pausenzeit Tₚ zwischen den Betätigungen kleiner als ein vorbestimmter Wert Tᵢ ist. Liegt die Pausenzeit Tₚ oberhalb des Wertes Tᵢ dekrementiert der Betätigungszähler, im Ausführungsbeispiel (Figur 4) um 2. Erreicht der Betätigungszähler die Zahl 50, erfolgt für eine definierte Zeitspanne Tₛ keine Ansteuerung der Aktuatoren 1 bis 4. Es wird jedoch eine einzige Sicherheitsbetätigung Bₛ "Entriegeln" zugelassen. In dieser Zeit Tₛ dekrementiert der Betätigungszähler um 12 und,die Ansteuerung der Aktuatoren 1 bis 4 wird nach Ablauf der Zeitspanne Tₛ wieder freigegeben.

## Patentansprüche

1. Verfahren zur Steuerung einer Anzahl von untereinander kommunizierenden Aktuatoren, wobei jeder der Aktuatoren mindestens einen Signalgeber zur Ermittlung des Zustandes des Aktuators aufweist, bei dem von mindestens einem Steuergerät in Abhängigkeit des Zustandes mindestens eines der Aktuatoren Steuersignale erzeugt werden, mit denen Stellelemente der Aktuatoren gesteuert werden, **dadurch gekennzeichnet, daß** die Temperatur (θ) jedes der Aktuatoren (1 bis 4) und/oder des mit den Aktuatoren zusammenarbeitenden Steuergerätes (E1 bis E4, ZSG) ermittelt wird und bei Überschreiten eines definierten Temperaturschwellenwertes (θ₁) in einem der Aktuatoren (1 bis 4) oder dem Steuergerät (E1 bis E4, ZSG) ein Steuersignal zur Nichtansteuerung aller Stellelemente der untereinander kommunizierenden Aktuatoren (1 bis 4) solange erzeugt wird, bis in dem Aktuator oder Steuergerät der Temperaturschwellenwert (θ₁) um einen definierten Temperaturwert (θₙ) unterschritten wird.

2. Verfahren nach Anspruch 1, **dadurch gekennzeichnet, daß** bei Überschreiten des definierten Temperaturschwellenwertes (θ₁) in einem Aktuator (1 bis 4) oder einem Steuergerät (E1 bis E4, ZSG) ein Steuersignal zur Nichtansteuerung der Stellelemente der zu einer Funktionsgruppe gehörenden Aktuatoren (1 bis 4) erzeugt wird.

3. Verfahren nach Anspruch 1 oder 2, **dadurch gekennzeichnet, daß** während der Zeitdauer des Überschreitens des Temperaturschwellenwertes (θ₁) in mindestens einem Aktuator (1 bis 4) oder Steuergerät (E1 bis E4, ZSG) eine einmalige Sicherheitsbetätigung (Bₛ) jedes der Aktuatoren möglich ist.

4. Verfahren nach einem der Ansprüche 1 bis 3, **dadurch gekennzeichnet, daß** ein zweiter Temperaturschwellenwert (θ₂) festgelegt wird, dessen Wert kleiner ist als der Wert des ersten Temperaturschwellenwertes (θ₁), und daß bei Überschreiten des zweiten Temperaturschwellenwertes in einem der Aktuatoren (1 bis 4) oder dem mit den Aktuatoren zusammenarbeitenden Steuergerät (E1 bis E4, ZSG) ein Warnsignal erzeugt wird.

5. Verfahren nach Anspruch 4, **dadurch gekennzeichnet, daß** in Abhängigkeit von dem Warnsignal die Steuersignale (S1, S2) zur Ansteuerung der Stellelemente der Aktuatoren (1 bis 4) modifiziert werden.

6. Verfahren nach Anspruch 5, **dadurch gekennzeichnet, daß** in Abhängigkeit von dem Warnsignal die Pausenzeiten zwischen den Steuersignalen (S1, S2), mit denen die Stellelemente der Aktuatoren (1 bis 4) angesteuert werden, vergrößert werden.

7. Verfahren nach einem der Ansprüche 1 bis 6, **dadurch gekennzeichnet, daß** in den Steuergeräten (E1 bis E4, ZSG) die Temperatur (θ) direkt gemessen wird.

8. Verfahren nach einem der Ansprüche 1 bis 6, **dadurch gekennzeichnet, daß** die Temperaturerfassung in den Aktuatoren (1 bis 4) über eine Ermittlung der Anzahl der Aktuator-Betätigungen (B) pro Zeiteinheit erfolgt.

9. Steuervorrichtung mit einer Anzahl von untereinander kommunizierenden Aktuatoren (1 bis 4), wobei jeder der Aktuatoren (1 bis 4) mindestens einen Signalgeber (5a bis 5e) zur Ermittlung des Zustandes des Aktuators (1 bis 4) aufweist, bei dem von mindestens einem Steuergerät (E1 bis E4, ZSG) in Abhängigkeit von dem Zustand mindestens eines der Aktuatoren (1 bis 4) Steuersignale erzeugbar sind, mit denen Stellelemente (M1 bis M4) der Aktuatoren (1 bis 4) steuerbar sind, **dadurch gekennzeichnet, daß** eine die Temperatur (θ) jedes der Aktuatoren (1 bis 4) und/oder des mit den Aktuatoren zusammenarbeitenden Steuergerätes (E1 bis E4, ZSG) erfassende Temperaturermittlungseinrichtung vorgesehen ist, mittels welcher bei Überschreiten eines definierten Temperaturschwellenwertes (θ₁) in einem der Aktuatoren (1 bis 4) oder dem Steuergerät (E1 bis E4, ZSG) ein Steuersignal zur Nichtansteuerung aller Stellelemente (M1 bis M4) der untereinander kommunizierenden Aktuatoren (1 bis 4) solange erzeugbar ist, bis in dem Aktuator (1 bis 4) oder Steuergerät (E1 bis E4, ZSG) der Temperaturschwellenwert (θ₁) um einen definierten Temperaturwert (θₙ) unterschritten wird.

10. Vorrichtung nach Anspruch 9, **dadurch gekennzeichnet, daß** bei Überschreiten des definierten Temperaturschwellenwertes (θ₁) in einem Aktuator (1 bis 4) oder einem Steuergerät (E1 bis E4, ZSG) ein Steuersignal zur Nichtansteuerung der Stellelemente der zu einer Funktionsgruppe gehörenden Aktuatoren (1 bis 4) erzeugbar ist.

11. Vorrichtung nach Anspruch 9 oder 10, **dadurch gekennzeichnet, daß** während des Überschreitens des Temperaturschwellenwertes (θ₁) in mindestens einem Aktuator (1 bis 4) oder Steuergerät (E1 bis E4, ZSG) eine einmalige Sicherheitsbetätigung (Bₛ) jedes der Aktuatoren möglich ist.

12. Vorrichtung nach einem der Ansprüche 9 bis 11, **dadurch gekennzeichnet, daß** ein zweiter Temperaturschwellenwert (θ₂) festgelegt wird, dessen Wert kleiner ist als der Wert des ersten Temperaturschwellenwertes (θ₁), und daß bei Überschreiten des zweiten Temperaturschwellenwertes in einem der Aktuatoren (1 bis 4) oder dem mit den Aktuatoren zusammenarbeitenden Steuergerät (E1 bis E4, ZSG) ein Warnsignal erzeugbar ist.

13. Vorrichtung nach Anspruch 12, **dadurch gekennzeichnet, daß** in Abhängigkeit von dem Warnsignal die Steuersignale (S1, S2) zur Ansteuerung der Stellelemente der Aktuatoren (1 bis 4) modifizierbar sind.

14. Vorrichtung nach Anspruch 13, **dadurch gekennzeichnet, daß** in Abhängigkeit von dem Warnsignal die Pausenzeiten zwischen den Steuersignalen (S1, S2), mit denen die Stellelemente (M1 bis M4) der Aktuatoren (1 bis 4) angesteuert werden, vergrößerbar sind.

15. Vorrichtung nach einem der Ansprüche 9 bis 14, **dadurch gekennzeichnet, daß** die Temperaturermittlungseinrichtung zur Ermittlung der Temperatur in dem mindestens einen Steuergerät (E1 bis E4, ZSG) mindestens einen Temperatursensor zur direkten Messung der Temperatur (θ) in dem Steuergerät (E1 bis E4, ZSG) aufweist.

16. Vorrichtung nach einem der Ansprüche 9 bis 14, **dadurch gekennzeichnet, daß** die Temperaturermittlungseinrichtung zur Ermittlung der Temperatur in mindestens einem Aktuator (1 bis 4) eine Einrichtung zur Feststellung der Anzahl der Aktuator-Betätigungen (B) des Aktuators (1 bis 4) pro Zeiteinheit aufweist.

## Claims

1. A method of controlling a plurality of mutually communicating actuators, each of said actuators having at least one signal sensor for detecting the state of the actuator, with at least one control apparatus generating control signals in accordance with the state of at least one of the actuators, which are used for controlling controllers of the actuators,
**characterized in that** the temperature (θ) of each of the actuators (1 to 4) and/or of the control apparatus (E1 to E4, ZSG) cooperating with the actuators is determined and, when a defined temperature threshold value (θ₁) in one of the actuators (1 to 4) or the control apparatus (E1 to E4, ZSG) is exceeded, a control signal for non-driving all of the controllers of the mutually communicating actuators (1 to 4) is generated until the temperature in the actuator or control apparatus has dropped below the temperature threshold value (θ₁) by a defined temperature value (θₙ).

2. A method according to claim 1,
**characterized in that**, when the defined temperature threshold value (θ₁) in an actuator (1 to 4) or a control apparatus (E1 to E4, ZSG) is exceeded, a control signal for non-driving the controllers of the actuators (1 to 4) belonging to a functional group is generated.

3. A method according to claim 1 or 2,
**characterized in that** a single safety actuation (Bₛ) of each of the actuators is possible during the period of time in which the temperature threshold value (θ₁) is exceeded in at least one actuator (1 to 4) or control apparatus (E1 to E4, ZSG).

4. A method according to any one of claims 1 to 3,
**characterized in that** a second temperature threshold value (θ₂) is defined having a lower value than that of the first temperature threshold value (θ₁), and **in that** a warning signal is generated when the second temperature threshold value is exceeded in one of the actuators (1 to 4) or the control apparatus (E1 to E4, ZSG) cooperating with the actuators.

5. A method according to claim 4,
**characterized in that** the control signals (S1, S2) for driving the controllers of the actuators (1 to 4) are modified in accordance with said warning signal.

6. A method according to claim 5,
**characterized in that** the time intervals between the control signals (S1, S2) used for driving the controllers of the actuators (1 to 4) are increased in accordance with said warning signal.

7. A method according to any one of claims 1 to 6,
**characterized in that** the temperature (θ) is measured directly in the control apparatus (E1 to E4, ZSG).

8. A method according to any one of claims 1 to 6,
**characterized in that** the temperature detection in the actuators (1 to 4) is effected by determining the number of actuator actuations (B) per unit of time.

9. A control apparatus comprising a plurality of mutually communicating actuators (1 to 4), each of said actuators (1 to 4) having at least one signal sensor (5a to 5e) for detecting the state of the actuator (1 to 4), with at least one control apparatus (E1 to E4, ZSG) being adapted to generate control signals in accordance with the state of at least one of the actuators (1 to 4), which are adapted to control controllers (M1 to M4) of the actuators (1 to 4),
**characterized in that** a temperature detecting means is provided which detects the temperature (θ) of each of the actuators (1 to 4) and/or of the control apparatus (E1 to E4, ZSG) cooperating with the actuators and by means of which, when a defined temperature threshold value (θ₁) in one of the actuators (1 to 4) or the control apparatus (E1 to E4, ZSG) is exceeded, a control signal for non-driving all of the controllers (M1 to M4) of the mutually communicating actuators (1 to 4) can be generated until the temperature in the actuator (1 to 4) or control apparatus (E1 to E4, ZSG) has dropped below the temperature threshold value (θ₁) by a defined temperature value (θₙ).

10. An apparatus according to claim 9,
**characterized in that**, when the defined temperature threshold value (θ₁) in an actuator (1 to 4) or a control apparatus (E1 to E4, ZSG) is exceeded, a control signal for non-driving the controllers of the actuators (1 to 4) belonging to a functional group can be generated.

11. An apparatus according to claim 9 or 10,
**characterized in that** a single safety actuation (Bₛ) of each of the actuators is possible during the period of time in which the temperature threshold value (θ₁) is exceeded in at least one actuator (1 to 4) or control apparatus (E1 to E4, ZSG).

12. An apparatus according to any one of claims 9 to 11,
**characterized in that** a second temperature threshold value (θ₂) is defined having a lower value than that of the first temperature threshold value (θ₁), and **in that** a warning signal can be generated when the second temperature threshold value is exceeded in one of the actuators (1 to 4) or the control apparatus (E1 to E4, ZSG) cooperating with the actuators.

13. An apparatus according to claim 12,
**characterized in that** the control signals (S1, S2) for driving the controllers of the actuators (1 to 4) are adapted to be modified in accordance with said warning signal.

14. An apparatus according to claim 13,
**characterized in that** the time intervals between the control signals (S1, S2) used for driving the controllers (M1 to M4) of the actuators (1 to 4) are adapted to be increased in accordance with said warning signal.

15. An apparatus according to any one of claims 9 to 14,
**characterized in that** the temperature detecting means for detecting the temperature in the at least one control apparatus (E1 to E4, ZSG) comprises at least one temperature sensor for directly measuring the temperature (θ) in the control apparatus (E1 to E4, ZSG).

16. An apparatus according to any one of claims 9 to 14,
**characterized in that** the temperature detecting means for detecting the temperature in at least one actuator (1 to 4) comprises a means for determining the number of actuator actuations (B) of the actuator (1 to 4) per unit of time.

## Revendications

1. Procédé pour commander plusieurs actionneurs communiquant entre eux, dans lequel chaque actionneur comprend au moins un fournisseur de signal pour déterminer l'état de l'actionneur, grâce auquel sont produits, par au moins un appareil de commande en fonction de l'état d'au moins un des actionneurs, des signaux de commande grâce auxquels des éléments de réglage des actionneurs sont commandés, **caractérisé en ce que** la température (q) de chacun des actionneurs (1 à 4) et/ou de l'appareil de commande coopérant avec les actionneurs (E1 à E4, ZSG) est évaluée, et **en ce que**, en cas de dépassement d'un seuil défini de température (q₁) dans un des actionneurs (1 à 4) ou dans l'appareil de commande (E1 à E4, ZSG), un signal de commande de non-excitation de tous les éléments de réglage des actionneurs communiquant entre eux (1 à 4) est produit tant que, dans l'actionneur ou l'appareil de commande, la température n'est pas inférieure au seuil de température (θ₁) diminué d'une valeur de température définie (θₕ).

2. Procédé selon la revendication 1, **caractérisé en ce qu'**un signal de commande de non-excitation des éléments de réglage des actionneurs (1 à 4) appartenant à un groupe fonctionnel est produit en cas de dépassement du seuil défini de température (θ₁) dans un actionneur (1 à 4) ou un appareil de commande (E1 à E4, ZSG).

3. Procédé selon la revendication 1 ou 2, **caractérisé en ce qu'**un actionnement de sécurité unique (B_{S}) de chacun des actionneurs est possible pendant la durée de dépassement du seuil de température (θ₁) dans au moins un des actionneurs (1 à 4) ou appareil de commande (E1 à E4, ZSG).

4. Procédé selon l'une des revendications 1 à 3, **caractérisé en ce qu'**un deuxième seuil de température (θ₂) est fixé, la valeur du deuxième seuil de température étant plus petite que la valeur du premier seuil de température (θ₁), et **en ce qu'**un signal d'alarme est produit en cas de dépassement du deuxième seuil de température dans un des actionneurs (1 à 4) ou dans l'appareil de commande coopérant avec les actionneurs (E1 à E4, ZSG).

5. Procédé selon la revendication 4, **caractérisé en ce que** les signaux (S1, S2) pour la commande des éléments de réglage des actionneurs (1 à 4) sont modifiés en fonction du signal d'alarme.

6. Procédé selon la revendication 5, **caractérisé en ce que** les temps de pause entre les signaux de commande (S1, S2), avec lesquels les éléments de réglage des actionneurs (1 à 4) sont commandés, sont augmentés en fonction du signal d'alarme.

7. Procédé selon l'une des revendications 1 à 6, **caractérisé en ce que** la température (θ) est mesurée directement dans les appareils de commande (E1 à E4, ZSG).

8. Procédé selon l'une des revendications 1 à 6, **caractérisé en ce que** la détermination de la température dans les actionneurs (1 à 4) est réalisée grâce à la détermination du nombre des actionnements (B) des actionneurs par unité de temps.

9. Dispositif de commande comportant plusieurs actionneurs communiquant entre eux (1 à 4), dans lequel chacun des actionneurs (1 à 4) comprend au moins un fournisseur de signal (5a à 5e) pour déterminer l'état de l'actionneur (1 à 4), grâce auquel peuvent être produits, par au moins un appareil de commande (E1 à E4, ZSG) en fonction de l'état d'au moins un des actionneurs (1 à 4), des signaux de commande grâce auxquels des éléments de réglage (M1 à M4) des actionneurs (1 à 4) peuvent être commandés, **caractérisé en ce qu'**un dispositif d'évaluation de température évaluant la température (θ) de chacun des actionneurs (1 à 4) et/ou de l'appareil de commande (E1 à E4, ZSG) coopérant avec les actionneurs est prévu, au moyen duquel, en cas de dépassement d'un seuil défini de température (θ₁) dans un des actionneurs (1 à 4) ou dans l'appareil de commande (E1 à E4, ZSG), un signal de commande peut être produit pour la non-excitation de tous les éléments de réglage (M1 à M4) des actionneurs communiquant entre eux (1 à 4) tant que, dans l'actionneur (1 à 4) ou l'appareil de commande (E1 à E4, ZSG), la température n'est pas inférieure au seuil de température (θ₁) diminué d'une valeur de température définie (θₕ).

10. Dispositif selon la revendication 9, **caractérisé en ce qu'**un signal de commande de non-excitation des éléments de réglage des actionneurs (1 à 4) appartenant à un groupe fonctionnel peut être produit en cas de dépassement du seuil défini de température (θ₁) dans un actionneur (1 à 4) ou un appareil de commande (E1 à E4, ZSG).

11. Dispositif selon la revendication 9 ou 10, **caractérisé en ce qu'**un actionnement de sécurité unique (B_{S}) de chacun des actionneurs est possible pendant le dépassement du seuil de température (θ₁) dans au moins un actionneur (1 à 4) ou appareil de commande (E1 à E4, ZSG).

12. Dispositif selon une des revendications 9 à 11, **caractérisé en ce qu'**un deuxième seuil de température (θ₂) est fixé, la valeur du deuxième seuil de température étant plus petite que la valeur du premier seuil de température (θ₁), et **en ce qu'**un signal d'alarme est produit en cas de dépassement du deuxième seuil de température dans un des actionneurs (1 à 4) ou dans l'appareil de commande (E1 à E4, ZSG) coopérant avec les actionneurs.

13. Dispositif selon la revendication 12, **caractérisé en ce que** les signaux de commande (S1, S2) pour la commande des éléments de réglage des actionneurs (1 à 4) peuvent être modifiés en fonction du signal d'alarme.

14. Dispositif selon la revendication 13, **caractérisé en ce que** les temps de pause entre les signaux de commande (S1, S2), avec lesquels les éléments de réglage (M1 à M4) des actionneurs (1 à 4) sont commandés, peuvent être augmentés en fonction du signal d'alarme.

15. Dispositif selon l'une des revendications 9 à 14, **caractérisé en ce que** le dispositif d'évaluation de température, pour évaluer la température dans au moins un appareil de commande (E1 à E4, ZSG), comporte au moins un détecteur de température pour la mesure directe de la température (θ) dans l'appareil de commande (E1 à E4, ZGS).

16. Dispositif selon une des revendications 9 à 14, **caractérisé en ce que** le dispositif d'évaluation de température pour évaluer la température dans au moins un actionneur (1 à 4) comporte un dispositif pour déterminer le nombre des actionnements (B) par unité de temps de l'actionneur (1 à 4).
